# EUROPÄISCHE PATENTSCHRIFT

(11) **EP 1 028 194 B1**
(45) Veröffentlichungstag und Bekanntmachung des Hinweises auf die Patenterteilung: **20.04.2005**
(21) Anmeldenummer: 00100904.2
(22) Anmeldetag: 18.01.2000
(51) Int. Cl.: E01B 29/16

(54) **Vorrichtung zum Abladen von Schienen**
Device for unloading rails
Dispositif pour décharger des rails

(30) Priorität: 12.02.1999 AT 20599
(43) Veröffentlichungstag der Anmeldung: 16.08.2000
(73) Patentinhaber: Robel Bahnbaumaschinen GmbH, 83395 Freilassing (DE); Voest-Alpine Schienen GmbH & Co.KG, 8704 Leoben (AT)
(72) Erfinder: Hertelendi, Josef, 83395 Freilassing (DE); Weiss, Dieter, Dipl.-Ing, 5020 Salzburg (AT)
(74) Vertreter: Rau, Manfred, Dr. Dipl.-Ing.

(56) Entgegenhaltungen:
- EP-A- 0 699 802
- EP-A- 0 853 160
- DE-U- 29 712 216
- FR-A- 2 399 346

## Beschreibung

Die Erfindung betrifft eine Vorrichtung zum Abladen von auf Transportwagen gelagerten Schienen mit Schienenführungsköpfen zum Führen und Zentrieren einer abzuziehenden Schiene nach dem Oberbegriff des Anspruches 1.

Aus EP 0 699 802 A1 ist eine derartige Vorrichtung bekannt, die einen über Schienenfahrwerke auf den Schienen eines Gleises abgestützten Wagenrahmen aufweist. Zur Führung der Langschienen sind in Wagenlängsrichtung endseitig angeordnete Führungsrollen vorgesehen. Eine zwei Führungsrollen mit einer vertikalen Drehachse aufweisende Schienenführungseinrichtung ist zur Distanzierung vom Stirnende des Wagenrahmens in Wagenlängsrichtung verschiebbar ausgebildet. Hierbei handelt es sich um spezielle aufwendige Maßnahmen an einem speziell ausgestalteten Schienenverladewagen. Dieser Schienenverladewagen weist zudem den Nachteil auf, dass er für andere Zwecke nicht einsetzbar ist und deshalb regelmäßig vom Einsatzort der Schienen leer zum Schienenhersteller zurücktransportiert werden muss.

Aus FR 2 399 346 A (entsprechend DE 27 34 748 A1) ist ebenfalls ein Schienenverladewagen bekannt, bei dem dem Verladewagen ein Führungswägelchen nachgeordnet ist, über das die Schienen geführt werden. Die geschilderten Nachteile treten auch hierbei auf.

Gemäß DE 295 01 077 U1 ist eine Verrichtung zum Abladen von Schienen bekannt. Diese Vorrichtung weist am hinteren Ende eines Schienenverladewagens befestigte Schienenführungsköpfe sowie über ein Seil nachgezogene Rollenwagen auf, die zur Abstützung der abzuziehenden Schiene dienen und auf dem Gleis verfahrbar sind. Auf Grund der zum Abziehen von besonders langen Schienen erforderlichen hohen Abzugskräfte ist diese bekannte Vorrichtung für diesen Zweck ungeeignet.

Weitere Abzugsvorrichtungen sind durch die DE 297 01 016 U1 und DE 297 12 216 U1 bekannt, die mit einem relativ hohen konstruktiven Aufwand verbunden sind.

Die Aufgabe der vorliegenden Erfindung liegt nun in der Schaffung einer gattungsgemäßen Vorrichtung, mit der auch besonders hohe Zugkräfte erfordernde Langschienen mit lediglich geringem konstruktiven Aufwand problemlos abziehbar sind.

Diese Aufgabe wird erfindungsgemäß durch die Merkmale des Kennzeichnungsteils des Anspruches 1 gelöst.

Diese spezielle Ausbildung zweier voneinander distanzierter Schienenführungseinheiten ermöglicht in besonders wirtschaftlicher Weise die Verwendung eines für den allgemeinen Frachteinsatz üblichen Flachwagens, wobei der für den Schienenabzug erforderliche konstruktive Zusatzaufwand relativ gering ist. Außerdem ist durch die in Wagenlängsrichtung voneinander distanzierten Schienenführungsköpfe eine stabile Führung der abzuziehenden Schiene unter Vermeidung einer Kippmöglichkeit gewährleistet.

Weitere Vorteile der Erfindung ergeben sich aus den Unteransprüchen und der Zeichnung.

Im folgenden wird die Erfindung anhand in der Zeichnung dargestellter Ausführungsbeispiele näher beschrieben.

Es zeigen:
Fig. 1 eine Seitenansicht einer auf einem Flachwagen montierten Vorrichtung zum Abladen von Schienen,
Fig. 2 eine Draufsicht auf die Vorrichtung,
Fig. 3 eine Ansicht der Vorrichtung in Wagenlängsrichtung, und
Fig. 4 eine vergrößerte Ansicht eines Schienenführungskopfes der Vorrichtung.

Eine in den Fig. 1 bis 3 ersichtliche Vorrichtung 1 zum Abladen von auf Transportwagen 2 gelagerten Schienen 3 setzt sich aus zwei voneinander distanzierten, jeweils an einem Ende eines durch Schienenfahrwerke 4 auf einem Gleis 5 verfahrbaren Wagens 6 befestigten Schienenführungseinhei-ten 7,8 zusammen. Der Wagen 6 wird in vorteilhafter Weise durch einen sogenannten öffentlichen Wagen (RS-Waggon, Typ K) gebildet, der unter Vermeidung von Umbauarbeiten mit den beiden Schienenführungseinheiten 7,8 verbindbar ist. Nach Entfernung der beiden Schienenführungseinheiten 7,8 ist der Wagen 6 ungehindert für den Frachtverkehr einsetzbar. Jede durch eine lösbare Verbindung 9 lösbar mit dem Wagen 6 verbundene Schienenführungseinheit 7,8 weist jeweils zwei in Horizontalebene auf einem Rahmen 10 gelagerte und bezüglich der Wagenquerrichtung nebeneinander angeordnete Schienenführungsköpfe 11 auf. Die beiden Schienenführungsköpfe 11 der bezüglich der Arbeitsrichtung (Pfeil 12) vorderen Schienenführungseinheit 7 sind auf einem horizontal und quer zur Wagenlängsrichtung verlaufenden Tragbalken 13 gelagert, der mit Hilfe von Winden 14 relativ zum Rahmen 10 bzw. Wagen 6 höhenverstellbar ausgebildet und in einer Horizontalebene normal zur Wagenlängsrichtung zueinander verschiebbar ist.

Der Rahmen 10 setzt sich aus zwei in Wagenquerrichtung voneinander distanzierten, vertikalen Führungssäulen 15 zusammen, die durch Träger 16 miteinander verbunden sind.

Im Unterschied zur vorderen dem angekuppelten Transportwagen 2 benachbarten Schienenführungseinheit 7 sind die Schienenführungsköpfe 11 der weiteren bzw, hinteren Schienenführungseinheit 8 direkt am Träger 16 befestigt und ebenfalls relativ zu diesem in Horizontalebene normal zur Wagenlängsrichtung, also in Wagenquerrichtung, zueinander verschiebbar. Eine Seilführungsrolle 17 mit einer in Horizontalebene und normal zur Wagenlängsrichtung verlaufenden Achse 18 ist auf einem Halterahmen 19 gelagert, der mitsamt der Seilführungsrolle 17 mittels zweier Winden 14 (der besseren Übersicht halber in Fig. 3 nicht dargestellt) höhenverstellbar auf den Führungssäulen 15 gelagert ist. Die beiden Schienenführungsköpfe 11 sind mittels einer Arretiervorrichtung 20 (Fig. 4) bezüglich ihrer Querverschiebebahn am Träger 16 arretierbar.

Wie in Fig. 4 ersichtlich, weist der Schienenführungskopf 11 zwei jeweils um eine vertikale Achse 21 drehbare Führungsrollen 22 auf, die mit eine Flansch 23 zur Anlage an einen Schienenkopf 24 ausgestattet sind. Jede Führungsrolle 22 ist auf einem vertikalen Bolzen 25 drehbar gelagert und durch einen Sicherungsbolzen 26 gegen ein Abheben vom Bolzen 25 gesichert. Die Führungsrollen 22 sind ebenso wie eine zur Auflage eines Schienenfußes 27 vorgesehene Basisrolle 28 mit einem Tragkörper 29 verbunden. Die um eine in Horizontalebene und normal zur Wagenlängsrichtung verlaufende Achse 30 drehbare Basisrolle 28 weist an jedem Längsende einen Flansch 31 zur Zentrierung des Schienenfußes 27 auf.

Der Schienenführungskopf 11 ist durch Führungsrollen 32 in einer Führungsbahn 33 des Trägers 16 in Horizontalebene und normal zur Wagenlängsrichtung verschiebbar gelagert. Durch die bereits erwähnte Arretiervorrichtung 20 kann die Verschiebbarkeit blockiert werden. Der Tragkörper 29 hat zwischen den Führungsrollen 22 und der Basisrolle 28 eine Ausnehmung 34, durch die ein ungehindertes Durchziehen einer zwei Schienen 3 miteinander verbindenden Speziallasche 35 ermöglicht wird.

Im folgenden wird die Funktionsweise der erfindungsgemäßen Vorrichtung 1 näher beschrieben.

Zum Abziehen einer Schiene 3 wird ein Seil 36 durch Klemmköpfe 37 sowohl an der abzuziehenden Schiene 3 als auch auf einer Schiene 38 des Gleises 5 befestigt. Dazu werden beide zum gleichzeitigen Abziehen zweier Schienen 3 vorgesehene Seile 36 über die Seilführungsrolle 17 geführt. Durch Fortbewegung der von einer Lokomotive gezogenen Transportwagen 2 und des Wagens 6 in Richtung des Pfeiles 12 werden Abzugskräfte erzeugt, die beide Schienen 3 in Richtung zur vorderen bzw. an den Transportwagen 2 angrenzenden Schienenführungseinheit 8 bewegen. Durch Betätigung der beiden Winden 14 und entsprechende Querverschiebung der beiden Schienenführungsköpfe 11 können diese in eine geeignete Position gebracht werden, die eine Aufnahme der beiden Schienenenden der abzuziehenden Schienen 3 ermöglicht. Dazu werden die Sicherungsbolzen 26 entfernt und die Führungsrollen 22 mit Hilfe eines Handgriffes 39 vom Bolzen 25 abgezogen.

Danach erfolgt wiederum eine kurze Vorfahrt der Transportwagen 2 und damit ein weiteres Abziehen der beiden Schienen 3. Sobald diese in den Tragkörper 29 eingeführt sind, können - gegebenenfalls unter Feinjustierung des Schienenführungskopfes 11 mit Hilfe der Winden 14 bzw. durch Querverschiebung - die Führungsrollen 22 wiederum auf den Bolzen 25 aufgesetzt und abgesichert werden. Damit wird ein Kippen der Schiene 3 zuverlässig ausgeschlossen. Unter weiterer Vorfahrt der Transportwagen 2 erfolgt ein weiteres Vorrücken der Schienenenden in Richtung zur zweiten Schienenführungseinheit 7. Unter entsprechender Höhenverstellung der Seilführungsrolle 17 mit Hilfe der Winden 14 kann die Höhenposition der beiden Schienenenden bzw. die Biegelinie der abzuziehenden Schienen 3 so verändert werden, daß ein Einführen der Schienenenden in die beiden Schienenführungsknöpfe 11 möglich ist. Zu diesem Zweck wird bereits vorher das erste Seil 36 durch ein weiteres, kurzes Seil ausgetauscht. Nach Einführung der Schiene 3 in die Ausnehmung 34 des Tragkörpers 29 werden wiederum die beiden Führungsrollen 22 aufgesetzt. Durch entsprechende Verschiebung der beiden Schienenführungsköpfe 11 entlang der Führungsbahn 33 werden nun die beiden Schienenenden derart positioniert, daß bei einem weiteren Abziehen eine Ablage der Schienen 3 auf dem gewünschten Bereich des Gleises 5 erfolgt.

Sobald ein (nicht dargestelltes) Ende der abzuziehenden Schienen 3 die an den Wagen 6 angrenzenden Schienenenden der auf dem Transportwagen 2 gelagerten Schienen 3 erreicht, erfolgt durch Speziallaschen 35 eine Verbindung mit den beiden nächsten abzuziehenden Schienen 3. Diese Verlaschung wird durch entsprechende Verschiebung der beiden Schienenführungsköpfe 11 der vorderen Schienenführungseinheit 8 erleichtert. Für das weitere Abziehen der Schienen 3 ist kein Seil mehr erforderlich, die Abzugskräfte entstehen durch die Reibungskräfte der bereits abgezogenen und am Gleis 5 aufliegenden Schienen 3.

Alternativ könnte die vordere Schienenführungseinheit 7 auch am an den Wagen 6 angrenzenden Ende des Transportwagens 2 befestigt werden.

Gemäß einer anderen vorteilhaften Ausführungsvariante der Erfindung könnte anstelle der in den Fig. 2 und 3 ersichtlichen, höhenverstellbaren Seilführungsrolle 17 auf jedem Schienenführungskopf 11 oberhalb der Führungsrollen 22 eine Seilführungsrolle zur Umlenkung und Führung des Seiles 36 direkt am Tragkörper 29 befestigt sein.

## Patentansprüche

1. Vorrichtung zum Abladen von auf Transportwagen (2) gelagerten Schienen (3), die Schienenführungsköpfe (11) zum Führen und Zentrieren einer abzuziehenden Schiene (3) aufweist, wobei auf einem dem Transportwagen (2) in einer Arbeitsrichtung (12) nachzuordnenden schienenverfahrbaren Wagen (6), und zwar an einem, bezogen auf eine Wagenlängsrichtung. Ende eine erste Schienenführungseinheit (7) mit einem Paar von Schienenführungsköpfen (11) vorgesehen ist, die Führungsrollen (22) zur Schienenzentrierung aufweisen, wobei das Paar von Schienenführungsköpfen (11) der Schienenführungseinheit (7) in einer Horizontalebene normal zur Wagenlängsrichtung zueinander verschiebbar sowie
durch einen Antrieb (14) höhenverstellbar ausgebildet ist, **dadurch gekennzeichnet,**
**dass** die erste Schienenführungseinheit (7) an dem Transportwagen (2) benachbarten Ende des schienenverfahrbaren Wagens (6) angeordnet ist,
**dass** eine zweite Schienenführungseinheit (8) mit einem Paar von in einer Horizontalebene in Wagenquerrichtung zueinander verschiebbaren Schienenführungsköpfen (11) an dem anderen Ende des Wagens (6) angeordnet ist, und
**dass** beide jeweils ein Paar von Schienenführungsköpfen (11) aufweisenden Schienenführungseinheiten (7, 8) jeweils durch eine lösbare Verbindung (9) am Wagen (6) befestigt sind.

2. Vorrichtung nach Anspruch 1, **dadurch gekennzeichnet,**
**dass** die beiden Schienenführungsköpfe (11) der zweiten Schienenführungseinheit (8) in der Horizontalebene und normal zur Wagenlängsrichtung arretierbar ausgebildet sind.

3. Vorrichtung nach Anspruch 1 oder 2, **dadurch gekennzeichnet,**
**dass** zwei normal zur Wagenlängsrichtung einander gegenüberliegende, je um eine vertikale Achse (21) drehbare Führungsrollen (22) jedes Schienenführungskopfes (11) lösbar mit einem Tragkörper (29) verbunden sind.

4. Vorrichtung nach einem der Ansprüche 1 bis 3, **dadurch gekennzeichnet,**
**dass** die ein Paar bildenden, in Wagenquerrichtung zueinander verschiebbaren Schienenführungsköpfe (11) jeder Schienenführungseinheit (7,8) auf einem gemeinsamen Rahmen (10) angeordnet sind.

5. Vorrichtung nach einem der Ansprüche 1 bis 4, **dadurch gekennzeichnet,**
**dass** oberhalb der beiden Schienenführungsköpfe (11) wenigstens einer Schienenführungseinheit (7) eine Seilführungsrolle (17) angeordnet ist, die um eine horizontal und normal zur Wagenlängsrichtung verlaufende Achse (18) drehbar an einem Halterahmen (19) bzw. am Rahmen (10) befestigt ist.

6. Vorrichtung nach Anspruch 5, **dadurch gekennzeichnet,**
**dass** die Seilführungsrolle (17) relativ zum Rahmen (10) höhenverstellbar ausgebildet ist.

7. Vorrichtung nach Anspruch 1 oder 2, **dadurch gekennzeichnet,**
**dass** eine Arretiervorrichtung (20) zum Arretieren des Schienenführungskopfes (11) auf einem Tragbalken (13) bzw. an einem Träger (16) vorgesehen ist.

## Claims

1. An apparatus for unloading rails (3) which are located on haulage cars (2), the apparatus comprising rail-guiding heads (11) for guiding and centering a rail (3) that is to be pulled off; wherein a first rail-guiding unit (7) with a pair of rail-guiding heads (11) is provided on a rail-road car (6), to be disposed downstream of the haulage car (2) in a working direction (12), at one end as related to a longitudinal car direction, the rail-guiding heads (11) having guide rolls (22) for rail centering; wherein the pair of rail-guiding heads (11) of the rail-guiding unit (7) is displaceable one in relation to the other normally to the longitudinal car direction on a horizontal plane as well as adjustable in height by a drive (14);
**characterized**
**in that** the first rail-guiding unit (7) is disposed on the end, neighboring the haulage car (2), of the rail-road car (6);
**in that** a second rail-guiding unit (8) is disposed on the other end of the car (6), having a pair of rail-guiding heads (11) which are displaceable one in relation to the other on a horizontal plane in the transverse car direction; and
**in that** both rail-guiding units (7, 8), which each comprise a pair of rail-guiding heads (11), are fixed to the car (6) by a respective releasable connection (9).

2. An apparatus according to claim 1, **characterized in that** the two rail-guiding heads (11) of the second rail-guiding unit (8) are lockable on the horizontal plane and normally to the longitudinal car direction.

3. An apparatus according to claim 1 or 2, **characterized in that** two guide rolls (2) of each rail-guiding head (11) are detachably connected to a supporting structure (29), the two guide rolls (2) being opposite each other normally to the longitudinal car direction and rotatable about a vertical axis (21).

4. An apparatus according to one of claims 1 to 3, **characterized in that** the rail-guiding heads (11) of each rail-guiding unit (7, 8), which constitute a pair and are displaceable one in relation to the other in the transverse car direction, are disposed on a joint frame (10).

5. An apparatus according to one of claims 1 to 4, **characterized in that** above the two rail-guiding heads (11) of at least one rail-guiding unit (7) provision is made for a cable guide roll (17) which is mounted on a supporting frame (19) or on the frame (10), respectively, for rotation about an axis (18) which is horizontal and normal to the longitudinal car direction.

6. An apparatus according to claim 5, **characterized in that** the cable guide roll (17) is adjustable in height in relation to the frame (10).

7. An apparatus according to claim 1 or 2, **characterized in that** a locking device (20) for locking the rail-guiding head (11) is respectively provided on a supporting beam (13) or on a support (16).

## Revendications

1. Dispositif de déchargement de rails (3) logés sur un chariot transporteur (2), qui comprend des têtes de guidage de rail (11) destinées à guider et à centrer un rail (3) destiné à être tiré, une première unité de guidage de rail (7) comprenant une paire de têtes de guidage de rail (11) étant prévue sur un wagon (6) pouvant se déplacer sur des rails, destiné à être disposé en aval du chariot transporteur (2), dans une direction de fonctionnement (12), et ce sur une extrémité, par rapport à une direction longitudinale du wagon, lesquelles têtes comprennent des galets de guidage (22) destinées à centrer les rails, la paire de têtes de guidage de rail (11) de l'unité de guidage de rail (7) étant conçue de manière mobile l'une par rapport à l'autre dans un plan horizontal perpendiculairement à la direction longitudinale du wagon ainsi que de manière à pouvoir être réglée en hauteur par un entraînement (14), **caractérisé en ce que**
la première unité de guidage de rail (7) est disposée sur l'extrémité du wagon (6) pouvant se déplacer sur des rails voisine du chariot transporteur (2), **en ce qu'**une seconde unité de guidage de rail (8) comprenant une paire de têtes de guidage de rail (11) mobiles l'une par rapport à l'autre dans un plan horizontal dans la direction transversale du wagon est disposée sur l'autre extrémité du wagon (6), et
**en ce que** les deux unités de guidage de rail (7, 8) comprenant respectivement une paire de têtes de guidage de rail (11) sont fixées respectivement sur le wagon (6) par un assemblage amovible (9).

2. Dispositif selon la revendication 1, **caractérisé en ce que** les deux têtes de guidage de rail (11) de la seconde unité de guidage de rail (8) sont conçues de manière à pouvoir être bloquées dans le plan horizontal et perpendiculairement à la direction longitudinale du wagon.

3. Dispositif selon la revendication 1 ou 2, **caractérisé en ce que** deux galets de guidage (22) de chaque tête de guidage de rail (11), opposés l'un à l'autre perpendiculairement à la direction longitudinale du wagon, pouvant tourner respectivement autour d'un axe vertical (21), sont reliés de manière amovible à un corps de support (29).

4. Dispositif selon l'une des revendications 1 à 3,
**caractérisé en ce que**
les têtes de guidage de rail (11) de chaque unité de guidage de rail (7, 8), mobiles l'une par rapport à l'autre dans la direction transversale du wagon, formant une paire, sont disposées sur un châssis (10) commun.

5. Dispositif selon l'une des revendications 1 à 4,
**caractérisé en ce que**
un rouleau guide-câble (17) est disposé au-dessus des deux têtes de guidage de rail (11) d'au moins une unité de guidage de rail (7), lequel rouleau est fixé sur un châssis de support (19) et/ou sur le châssis (10) de manière à pouvoir tourner autour d'un axe (18) s'étendant horizontalement et perpendiculairement à la direction longitudinale du wagon.

6. Dispositif selon la revendication 5, **caractérisé en ce que** le rouleau guide-câble (17) est conçu de manière à pouvoir être réglé en hauteur par rapport au châssis (10).

7. Dispositif selon la revendication 1 ou 2, **caractérisé en ce qu'**un dispositif de blocage (20) est prévu pour bloquer la tête de guidage de rail (11) sur une traverse de support (13) et/ou sur un support (16).
